# EUROPÄISCHE PATENTSCHRIFT

(11) **EP 1 964 808 B1**
(45) Veröffentlichungstag und Bekanntmachung des Hinweises auf die Patenterteilung: **15.05.2013**
(21) Anmeldenummer: 08001147.1
(22) Anmeldetag: 22.01.2008
(51) Int. Cl.: B66C 23/80

(54) **Abstützvorrichtung**
Support device
Dispositif d'appui

(30) Priorität: 28.02.2007 DE 202007002941 U; 03.04.2007 DE 202007004922 U
(43) Veröffentlichungstag der Anmeldung: 03.09.2008
(73) Patentinhaber: Liebherr-Werk Nenzing GmbH, 6710 Nenzing (AT)
(72) Erfinder: Streitz, Holger, Dipl.-Ing., 6713 Ludesch (AT); Woide, Jens, Dipl.-Ing., 6710 Nenzing (AT)
(74) Vertreter: Laufhütte, Dieter

(56) Entgegenhaltungen:
- DE-A1- 3 545 168
- DE-U1- 8 618 061
- DE-U1- 9 302 290
- GB-A- 511 670
- JP-A- 52 121 215
- US-A- 2 852 883
- US-A- 3 225 380

## Beschreibung

Die vorliegende Erfindung betrifft eine Abstützvorrichtung bestehend aus einem Abstützzylinder und einer Abstützplatte, welche lösbar mit einem Abstützzylinder verbunden ist. Solche Abstützplatten werden bei einer Vielzahl von Geräten wie z. B. Mobilkränen, Reachstackern, Baggern und anderen Umschlaggeräten eingesetzt, welche über Abstützzylinder in ihrer Arbeitsposition abgestützt werden. Die Abstützplatten sorgen für einen sicheren Stand der Geräte sowie dafür, dass ein maximal zulässiger Bodendruck nicht überschritten wird.

Bekannte Abstützplatten aus Kunststoff werden üblicherweise über zwei Steckbolzen am Abstützkopf des Abstützzylinders befestigt, während Stahlabstützplatten üblicherweise einen Verriegelungsmechanismus mit Schiebe- und Bolzverbindungen aufweisen. Diese Verriegelungsmechanismen zwischen Abstützplatte und Abstützzylinder sind aber relativ schwer, teuer und kompliziert. Zudem weisen sie Teile wie z. B. die Schiebebolzen auf, welche verloren gehen können. Dabei ist die Montage und Demontage der Abstützplatten kompliziert, weil der Abstützkopf erst hydraulisch in eine Aufnahmepfanne an der Abstützplatte gefahren werden muss, um dann in dieser Position manuell verriegelt zu werden. Außerdem ist der Verdrehwinkel zwischen Abstützzylinder und Abstützplatte durch die Steckbolzen bzw. den Verriegelungsmechanismus stark eingeschränkt.

Insbesondere bestand bei den bisher für Reachstacker verwendeten Kunststoffabstützplatten mit Steckbolzen das Problem, dass die Abstützplatten weiter als die Räder über den Reachstacker hinausragen. Hierdurch können beim Heranfahren an eine Hindernis die Abstützplatten selbst oder das Hindernis (z. B. ein Container) beschädigt werden. Die Lage der Abstützplatten ist jedoch geometrisch durch die Kippkante und den Platzbedarf bestimmt, so dass die Abstützplatten nicht weiter nach innen verlegt werden können. Auch die Größe der Abstützplatten ist über den maximal zulässigen Bodendruck festgelegt und kann deshalb nicht verkleinert werden. Eine stärkere Verdrehbarkeit der Abstützplatte gegenüber dem Abstützzylinder wäre deshalb von großem Vorteil, da so die Abstützplatte beim Heranfahren an ein Hindernis lediglich verdreht würde und dieses nicht mehr beschädigen könnte.

Aus der DE 86 18 061 U1 ist eine Vorrichtung zum Abstützen von Fahrzeugen in stationärer Arbeitsstellung bekannt welche dem Oberbegriff des unabhängigen Anspruchs 1 entspricht. Diese weist einen aus Kunststoff gefertigten Fuß auf, der als Abstützplatte zum Abstützen eines Stützkolbens vorgesehen ist. Diese Abstützplatte ist lösbar über einen aufwendigen Verriegelungsmechanismus mit einem Abstützzylinder verbindbar.

Die DE 93 02 290 U1 offenbart ein Abstützelement, welches lösbar mit einem Abstützzylinder verbindbar und gegen den Abstützzylinder verdrehbar ist. Dabei weist das Abstützelement eine Abdeckkappe auf, welche an ihrer Oberseite mit einer Kugelaufnahme, zum Aufnehmen einer mit dieser ein Kugelgelenk bildenden Kugel, versehen ist, so dass im montierten Zustand des Abstützzylinders auf dem Abstützelement der Abstützzylinder und das Abstützelement durch das Kugelgelenk drehbar und schwenkbar miteinander verbunden sind.

Aufgabe der vorliegenden Erfindung ist es daher, eine Abstützvorrichtung bestehend aus einem Abstützzylinder und einer Abstützplatte zum Abstützen des Abstützzylinders zur Verfügung zu stellen, deren Abstützplatte einfach aufgebaut, montierbar und demontierbar ist und kostengünstig herzustellen ist, sowie einen großen Verdrehwinkel zum Abstützzylinder aufweist.

Erfindungsgemäß wird diese Aufgabe von einer Abstützvorrichtung bestehend aus einem Abstützzylinder und einer Abstützplatte zum Abstützen des Abstützzylinders gemäß Anspruch 1 gelöst. Bei der erfindungsgemäßen Abstützvorrichtung erfolgt hierzu die losbare Verbindung der Abstützplatte über eine Schnappverbindung. Hierdurch werden keine zusätzlichen Verriegelungselemente wie z. B. Steckbolzen benötigt, welche verloren gehen könnten. Vielmehr kann die Abstützplatte allein durch hydraulisches Verfahren des Abstützzylinders gegen die Abstützplatte mit dieser verbunden werden, ohne dass ein manuelles Verriegeln nötig wäre. Die erfindungsgemäße Abstützvorrichtung zeichnet sich dadurch aus, dass eine Abstreifvorrichtung zum Ablösen der Abstützplatte vom Abstützzylinder vorgesehen ist, welche zwischen dem Abstützzylinder und der Abstützplatte angebracht wird und welche beim Einfahren des Zylinderkolbens des Abstützzylinders die Abstützplatte vom Abstützzylinder abstreift. So läßt sich die Abstützplatte nicht nur einfach durch Ausfahren des Zylinderkolbens montieren, sondern durch Einfahren des Zylinderkolbens auch einfach wieder demontieren. Ebenso kann die Demontage der Abstützplatte vom Zylinder durch ein einfaches Verfahren des Abstützzylinders erfolgen, ohne dass eine manuelle Entriegelung nötig wäre. Damit ist über die Schnappverbindung auch eine werkzeuglose Montage und Demontage der Abstützplatte möglich. Zudem ergibt sich durch den Wegfall dieser Verriegelungselemente die Möglichkeit, die Abstützplatte stärker gegen den Abstützzylinder zu verdrehen. Weiterhin erlaubt der Wegfall der bisher verwendeten Verriegelungsmechanismen eine Gewichtsreduzierung sowie eine kostengünstige Produktion.

Vorteilhafterweise weist die Abstützplatte dabei eine Aufnahmepfanne zur Aufnahme eines Abstützkopfes des Abstützzylinders auf. Der üblicherweise am Zylinderkolben angebrachte Abstützkopf des Abstützzylinders wird dabei in die Aufnahmepfanne eingeführt und über die Schnappverbindung lösbar mit der Abstützplatte verbunden. Eine manuelle Verriegelung nach Einführen des Abstützkopfes in die Aufnahmepfanne wie im Stand der Technik ist damit nicht mehr nötig, da die Verbindung der beiden Elemente mit Einführen des Abstützkopfes in die Abstützpfanne automatisch über die Schnappverbindung erfolgt. Ebenso erfolgt das Lösen der Verbindung beim Herausziehen des Abstützkopfes aus der Abstützpfanne wiederum ohne manuelles Zutun. Während sich der Abstützzylinder auf die Abstützpfanne stützt, nimmt die Aufnahmepfanne die Kräfte vom Abstützkopf des Abstützzylinders auf und verteilt sie auf die Standfläche der Abstützplatte. Die Aufnahmepfanne ist dabei vorteilhafterweise auf der der Standfläche gegenüber liegenden Seite der Abstützplatte angeordnet.

Vorteilhafterweise weist die Aufnahmepfanne einen Hinterschnitt auf, welcher im Zusammenspiel mit dem Abstützkopf die Schnappverbindung bildet. Der Hinterschnitt kann entweder durch die Form der Aufnahmepfanne selbst gebildet werden, oder aber durch ein überkragendes Element. Wird der Abstützkopf in die Aufnahmepfanne eingeführt, verformt oder bewegt sich der Hinterschnitt und gibt so den Zugang für den Abstützkopf frei. Befindet sich der Abstützkopf ganz in der Aufnahmepfanne, bewegt sich der Hinterschnitt in seine ursprüngliche Position zurück und hält die Abstützplatte durch Formschluß am Abstützzylinder. Zum Lösen der Verbindung wird der Abstützkopf wieder aus der Aufnahmepfanne herausgezogen, wobei der Hinterschnitt wiederum entsprechend bewegt oder verformt wird. Ein mechanisches Verriegeln und Entriegeln von Abstützkopf und Abstützplatte kann so vollkommen entfallen.

Vorteilhafterweise ist dabei der Hinterschnitt elastisch und/oder beweglich ausgeführt. Wird der Hinterschnitt durch die Form der Aufnahmepfanne gebildet, ist der Hinterschnitt vorteilhafterweise aus einem elastischen Material gebildet. Wird der Hinterschnitt von einem separaten Element gebildet, kann dieses Element entweder selbst aus einem elastischen Material bestehen oder aber beweglich ausgeführt sein und mit einem elastischen Element zusammenwirken. Die zum Verformen oder Bewegen des Hinterschnitts nötigen Kräfte können dabei relativ groß sein, da das Einführen des Abstützzylinders in die Aufnahmepfanne über das Verfahren des Zylinderkolbens des Abstützzylinders erfolgt. Ebenso kann das Lösen der Abstützplatte vom Abstützzylinder über ein Verfahren des Kolbens erfolgen. Hierdurch ist eine sichere Verbindung zwischen Abstützzylinder und Abstützplatte gegeben.

Vorteilhafterweise ist dabei der Hinterschnitt einstückig mit der Aufnahmepfanne ausgeführt. Der Hinterschnitt wird dabei vorteilhafterweise von der Form der Aufnahmepfanne bestimmt, welche vorteilhafterweise aus einem elastischen Material gebildet ist. Hierdurch läßt sich ohne jegliche beweglichen Teile eine sichere und einfache Schnappverbindung herstellen, welche zudem kostengünstig produziert werden kann. Allerdings ist es alternativ auch möglich, dass der Hinterschnitt und/oder die gesamte Abstützplatte aus mehreren Teilen zusammengebaut sind.

Vorteilhafterweise ist dabei der Abstützkopf in der Aufnahmepfanne verdrehbar. Da keine zusätzlichen Verriegelungselemente notwendig sind, steht hierfür ausreichend Platz zur Verfügung.

Vorteilhafterweise bilden dabei die Aufnahmepfanne und er Abstützkopf ein Kugelgelenk. Die Aufnahmepfanne weist hierfür eine Aufnahme für einen kugelförmigen Bereich des Abstützkopfes auf, welche vorteilhafterweise im wesentlichen halbkugelförmig geformt ist. Der Hinterschnitt wird nun entweder über elastische oder bewegliche Elemente oberhalb des Randes dieser Halbkugel gebildet, oder aber dadurch, dass die Innenfläche der Aufnahme einem Kugelflächensegment entspricht, welches mehr als nur die Hälfte einer Kugeloberfläche ausmacht. Die an die Halbkugel anschließenden Randbereiche des Kugelflächensegments bilden den Hinterschnitt, der den Kugelkopf des Abstützzylinders an der Abstützplatte hält. Das Kugelgelenk ermöglicht dabei eine besonders große Verdrehbarkeit von Abstützplatte und Abstützzylinder.

Vorteilhafterweise besteht die Abstützplatte aus einem elastischen Material, insbesondere aus Kunststoff. Damit kann die Schnappverbindung z. B. allein über die Flexibilität des Materials, aus welchem die Abstützplatte hergestellt ist, und eine entsprechende Form der Abstützplatte gebildet sein. So läßt sich die Schnappverbindung auf einfache und kostengünstige Art und Weise herstellen, insbesondere wenn Kunststoff zum Einsatz kommt, welcher ohnehin flexibel ist und mit welchem die für die Schnappverbindung notwendige Form der Abstützplatte problemlos erzeugt werden kann.

Vorteilhafterweise ist die Abstützplatte dabei einstückig ausgeführt. Dies ermöglicht eine ebenso einfache wie stabile Konstruktion, welche kostensparend hergestellt werden kann. Alternativ ist es aber auch denkbar, eine aus mehreren Teilen zusammengesetzte Abstützplatte zu verwenden.

Die vorliegende Erfindung umfaßt weiterhin eine Abstreifvorrichtung zum Ablösen einer der oben beschriebenen Abstützplatten vom Abstützzylinder, welche beim Einfahren des Zylinderkolbens des Abstützzylinders die Abstützplatte vom Abstützzylinder abstreift. So läßt sich die Abstützplatte nicht nur einfach durch Ausfahren des Zylinderkolbens montieren, sondern durch Einfahren des Zylinderkolbens auch einfach wieder demontieren.

Die Abstreifvorrichtung wird dabei zwischen Abstützzylinder und Abstützplatte angeordnet, so dass die Abstützplatte beim Einfahren des Zylinderkolbens des Abstützzylinders gegen die Abstreifvorrichtung fährt. Durch weiteres Einfahren des Zylinderkolbens wird so der Abstützkopf aus der Aufnahmepfanne herausgezogen.

Die Abstreifvorrichtung kann dabei fest mit dem Abstützzylinder und/oder dem Gerät verbunden sein. So kann die Abstützplatte ohne weitere Elemente schnell und einfach montiert und demontiert werden. Die Abstreifvorrichtung kann dabei entweder am Zylinder selbst oder auch an benachbarten Bauteilen des Fahrzeugs befestigt sein.

Alternativ kann die Abstreifvorrichtung jedoch auch ein separates Element bilden. Insbesondere hat dies den Vorteil, dass auch bestehende Abstützzylinder mit der Abstützplatte und Abstreifvorrichtung nachgerüstet werden können. Dabei weist die Abstreifvorrichtung vorteilhafterweise eine längliche Aufnahme auf, mit welcher sie seitlich auf den Zylinderkolben des Abstützzylinders aufgeschoben werden kann. Wird der Zylinderkolben nun eingefahren, fährt die Abstützplatte gegen die Abstreifvorrichtung und wird so vom Abstützkopf des Abstützzylinders gelöst.

Durch die erfindungsgemäße Abstützvorrichtung ergibt sich eine leicht zu montierende und demontierende Abstützplatte, wobei die Abstützvorrichtung z. B. auch zum Nachrüsten von bestehenden Geräten verwendet werden kann.

Die Abstreifvorrichtung ist vorteilhafterweise fest mit dem Abstützzylinder verbunden.

Die vorliegende Erfindung umfasst weiterhin ein Gerät, insbesondere ein verfahrbares Gerät, mit einer oder mehreren Abstützvorrichtungen. Die Abstreifvorrichtung ist dabei vorteilhafterweise fest mit dem Abstützzylinder und/oder mit dem Gerät verbunden. Die Geräte, bei welchen die vorliegende Erfindung mit besonderem Nutzen zum Einsatz kommen kann, sind alle solchen, welche über Abstützzylinder abgestützt werden. Insbesondere kann die vorliegende Erfindung mit besonderen Vorteilen bei Umschlaggeräten, Reachstackern, Kränen, Baggern und Flurförderzeugen zum Einsatz kommen.

Die vorliegende Erfindung wird nun anhand eines Ausführungsbeispiels sowie Zeichnungen näher beschrieben.

Dabei zeigen
- Figur 1: eine perspektivische Ansicht eines Ausführungsbeispiels der vorliegenden Erfindung,
- Figur 2: eine Schnittansicht durch das Ausführungsbeispiel der vorliegenden Erfindung,
- Figur 3: eine vergrößerte Schnittansicht der Schnappverbindung, und
- Figur 4: eine Schnittansicht durch das Ausführungsbeispiel der vorliegenden Erfindung mit Abstreifvorrichtung.

Figur 1 zeigt einen Abstützzylinder 2 mit der Abstützplatte 1. Der Abstützzylinder 2 ist dabei über Bolzen 15 mit einem Trägerelement 20 eines verfahrbaren Gerätes, hier eines Reachstackers, verbunden. Der Abstützzylinder ist dabei vertikal ausgerichtet und umfaßt den mit dem verfahrbaren Gerät verbundenen Zylinder 3 sowie den hydraulisch verstellbaren Zylinderkolben 4. Am unteren Ende des Zylinderkolbens 4 befindet sich der Abstützkopf 5 des Abstützzylinders, welcher über eine Schnappverbindung mit der Abstützplatte 1 verbindbar ist. Zum Abstützen den Gerätes in einer Arbeitsposition wird dabei der Zylinderkolben 4 des Abstützzylinders 2 ausgefahren, bis das verfahrbare Gerät auf dem Abstützzylinder ruht. Die Abstützplatte verteilt dabei das auf dem Abstützzylinder ruhende Gewicht des verfahrbaren Gerätes auf ihrer Standfläche. Das verfahrbare Gerät umfasst dabei üblicherweise 4 Abstützzylinder, auf welchen es in der Arbeitsposition ruht.

Der Aufbau der Abstützplatte 1 ist dabei insbesondere aus den Schnittansichten in Figur 2 und Figur 3 zu sehen. Die Abstützplatte 1 umfasst auf ihrer Unterseite eine Standfläche 11, mit welcher sie auf den Boden aufgesetzt wird. Auf ihrer Oberseite weist die Abstützplatte 1 schräge Seitenflächen 13 auf, welche vom äußeren Rand der Abstützplatte schräg nach innen und oben verlaufen. Die Aufnahmepfanne 6 der Abstützplatte befindet sich in der Mitte der Oberseite und ist nach oben hin offen. Die Aufnahmepfanne 6 weist dabei eine im wesentlichen halbkugelförmige Innenfläche auf, welche zusammen mit dem Kugelkopf 5 des Abstützzylinders ein Kugelgelenk bildet. Die Innenfläche der Aufnahmepfanne 6 geht dabei etwas über eine Halbkugel hinaus, so dass sie einem Kugelflächensegment entspricht, welches mehr als nur die Hälfte einer Kugeloberfläche ausmacht. Die über eine Halbkugel hinausgehenden Randbereiche des Kugelflächensegments bilden den Hinterschnitt 7, welcher den Kugelkopf 5 an der Abstützplatte hält. Diese einstückige Ausführung von Aufnahmepfanne 6 und Hinterschnitt 7 ergibt eine einfache und kostengünstige Konstruktion, welche dennoch eine optimale Verdrehbarkeit der Abstützplatte gegen den Abstützzylinder ermöglicht.

Die Seitenwände der Aufnahmepfanne 6, welche den Hinterschnitt 7 tragen, werden dabei von einem im wesentlichen ringförmigen Element 12 gebildet, welches aus der Oberfläche der Abstützplatte herausragt. Diese Anordnung hat den Vorteil, dass zum bewegen des Hinterschnitts 7 nur das ringförmige Element 12 verformt werden muss, so dass über dessen Wandstärke die zum Öffnen oder Schließen der Schnappverbindung notwendige Kraft unabhängig von der Größe des Hinterschnitts eingestellt werden kann.

Die Abstützplatte besteht aus Kunststoff, so dass insbesondere das ringförmige Element 12, an welchem sich der Hinterschnitt 7 befindet, elastisch ist. Zur Montage der Abstützplatte wird die Aufnahmepfanne 6 unter dem Abstützkopf 5 des Abstützzylinders 2 positioniert und der Zylinderkolben 4 abgesenkt. Der Abstützkopf 5 dehnt dabei den ringförmigen Bereich 12 soweit, bis der Kugelkopf 5 an dem Hinterschnitt 7 vorbei gleiten kann. Ist der Abstützkopf 5 ganz in die Aufnahmepfanne 6 hineingeschoben, verformt sich das elastische Material zurück, so dass der Hinterschnitt 7 den Abstützkopf nun an der Abstützplatte hält. Der Abstützkopf und die Aufnahmepfanne weisen dabei im wesentlichen den gleichen Radius auf, wobei der Radius der Aufnahmepfanne leicht größer sein kann als der des Abstützkopfes. So kann die Abstützplatte einfach gegen den Abstützzylinder verdreht werden.

Figur 3 zeigt nochmals in einer vergrößerten Schnittdarstellung die Schnappverbindung. Der Hinterschnitt 7 an der Aufnahmepfanne 6 der Abstützplatte hält dabei einen kugelförmigen Bereich des Abstützkopfes in der Aufnahmepfanne, so dass Abstützkopf und Aufnahmepfanne ein Kugelgelenk bilden. Die Aufnahmepfanne ist dabei nach oben offen und weist in ihrem oberen Randbereich einen zylinderförmigen Bereich 13 auf, welcher den Hinterschnitt 7 verstärkt. An den zylinderförmigen Bereich 13 schließt der kugelflächenförmige Aufnahmebereich 6 an, welcher größer ist als eine Halbkugel und so durch seine Form selbst den Hinterschnitt 7 bildet. Die Verdrehbarkeit der Abstützplatte am Abstützzylinder wird dabei lediglich durch die Dicke des Halses 11 des Abstützkopfes 5, die Höhe des zylinderförmigen Bereichs 13 sowie die Dicke der Wandung 12 der Aufnahmepfanne bestimmt.

Zur Montage der Anstützplatte muss diese lediglich unter dem Abstützzylinder platziert werden und der Abstützkopf 5 in die Aufnahmepfanne 6 der Abstützplatte geschoben werden, indem der Abstützzylinder ausgefahren wird. Die Schnappverbindung hält dann die Abstützplatte automatisch am Abstützzylinder, ohne dass eine manuelle Verriegelung notwendig wäre.

Die Demontage der Abstützplatte ist in Figur 4 zu sehen. Dabei kommt eine Abstreifvorrichtung 10 zum Einsatz, welche hier die Form eines Halbzylinders aufweist. Die Abstreifvorrichtung wird so seitlich auf den Zylinderkolben 4 aufgeschoben und befindet sich zwischen der Oberkante 8 der Abstützplatte und der Unterkante des Zylinders 3. Wird nun der Zylinderkolben 4 in den Zylinder 3 eingezogen, fährt die Abstützplatte 1 mit ihrer oberen Kante 8 gegen die Abstreifvorrichtung. Der Zylinderkopf kann nun durch weiteres Einfahren des Zylinderkolbens 4 aus der Aufnahmepfanne herausgezogen werden. Damit kann auch die Demontage der Abstützplatte ohne manuelles Zutun einfach über ein Verfahren des Abstützzylinders erfolgen.

Alternativ zu der hier gezeigten separaten Abstreifvorrichtung kann die Abstreifvorrichtung auch fest mit dem Abstützzylinder 2 verbunden werden. Die Abstreifvorrichtung kann dann auch einen durchgehenden unteren Rand aufweisen, gegen welchen die Oberkante 8 der Abstützplatte beim Einfahren des Zylinder 4 fährt. Ebenso können aber auch eine oder mehrere Vorsprünge am unteren Rand des Zylinders 3 angeordnet werden und als Abstreifvorrichtung dienen.

Durch die Kugelgelenk-Schnappverbindung zwischen Abstützplatte und Abstützzylinder steht eine Abstützplatte, insbesondere eine Kunststoffabstützplatte, zur Verfügung, welche einen großen Verdrehwinkel mit dem Abstützzylinder aufweist. Zudem läßt sich die Abstützplatte werkzeuglos montieren und demontieren, wobei auch keine weiteren Bauteile, welche verloren gehen könnten, erforderlich sind. Die Abstützplatte ist dabei einstückig ohne jegliche bewegliche Teile und vorteilhafterweise aus Kunststoff ausgeführt, so dass Gewicht und Preis erheblich reduziert werden konnten.

Montage und Demontage erfolgen dabei durch Ein- und Ausfahren des Hydraulikzylinders, wobei zur Demontage die Abstreifvorrichtung zum Einsatz kommt. Die Abstützplatte kann dabei bei all den Geräten zum Einsatz kommen, bei welchen bisher Abstützplatten mit herkömmlichen Verriegelungsmechanismen verwendet wurden.

## Patentansprüche

1. Abstützvorrichtung bestehend aus einem Abstützzylinder (2) und einer Abstützplatte (1) zum Abstützen des Abstützzylinders (2), wobei die Abstützplatte (1) lösbar über eine Schnappverbindung mit dem Abstützzylinder (2) verbunden und gegen den Abstützzylinder (2) verdrehbar ist,
**dadurch gekennzeichnet, dass** die Abstützvorrichtung eine Abstreifvorrichtung (10) umfasst, die zwischen dem Abstützzylinder (2) und der Abstützplatte (1) zum Ablösen der Abstützplatte (1) vom Abstützzylinder (2) vorgesehen ist, so dass sie beim Einfahren des Zylinderkolbens (4) des Abstützzylinders (2) die Abstützplatte (1) vom Abstützzylinder (2) abstreift.

2. Abstützvorrichtung nach Anspruch 1, **dadurch gekennzeichnet, dass** die Abstützplatte (1) eine Aufnahmepfanne (6) zur Aufnahme eines Abstützkopfes (5) des Abstützzylinders (2) aufweist.

3. Abstützvorrichtung nach einem der Ansprüche 1 oder 2, **dadurch gekennzeichnet, dass** die Aufnahmepfanne (6) einen Hinterschnitt (7) aufweist, welcher im Zusammenspiel mit dem Abstützkopf (5) die Schnappverbindung bildet.

4. Abstützvorrichtung nach Anspruch 3, **dadurch gekennzeichnet, dass** der Hinterschnitt (7) elastisch und/oder beweglich ausgeführt ist.

5. Abstützvorrichtung nach Anspruch 3, **dadurch gekennzeichnet, dass** der Hinterschnitt (7) einstückig mit der Aufnahmepfanne (6) ausgeführt ist.

6. Abstützvorrichtung nach einem der Ansprüche 1 oder 2, **dadurch gekennzeichnet, dass** der Abstützkopf (5) in der Aufnahmepfanne (6) verdrehbar ist.

7. Abstützvorrichtung nach einem der Ansprüche 1 oder 2, **dadurch gekennzeichnet, dass** Aufnahmepfanne (6) und Abstützkopf (5) ein Kugelgelenk bilden.

8. Abstützvorrichtung nach einem der vorhergehenden Ansprüche, **dadurch gekennzeichnet, dass** die Abstützplatte (1) aus einem elastischen Material, insbesondere Kunststoff, besteht.

9. Abstützvorrichtung nach einem der vorhergehenden Ansprüche, **dadurch gekennzeichnet, dass** die Abstützplatte einstückig ausgeführt ist.

10. Abstützvorrichtung nach Anspruch 1, **dadurch gekennzeichnet, dass** die Abstreifvorrichtung (10) zwischen dem Abstützzylinder (2) und der Abstützplatte (1) angeordnet ist und gegen die Abstreifvorrichtung (10) die Abstützplatte (1) beim Einfahren des Zylinderkolbens (4) des Abstützzylinders (2) fährt.

11. Abstützvorrichtung nach Anspruch 1, **dadurch gekennzeichnet, dass** die Abstreifvorrichtung (10) fest mit dem Abstützzylinder (2) und/oder dem Gerät verbunden ist.

12. Abstützvorrichtung nach Anspruch 1, **dadurch gekennzeichnet, dass** die Abstreifvorrichtung (10) ein separates Element bildet.

13. Abstützvorrichtung nach Anspruch 12, **dadurch gekennzeichnet, dass** die Abstreifvorrichtung (10) eine längliche Aufnahme aufweist, mit welcher sie seitlich auf den Zylinderkolben (4) des Abstützzylinders (2) aufgeschoben werden kann.

14. Gerät, insbesondere verfahrbares Gerät mit einer oder mehreren Abstützvorrichtungen nach einem der Ansprüche 1 bis 9 .

## Claims

1. A support apparatus comprising a support cylinder (2) and a support plate (1) for supporting the support cylinder (2), wherein the support plate (1) is releasably connected to the support cylinder (2) via a snap-in connection and can be moved towards the support cylinder (2)
**characterised in that**
the support apparatus includes a scraping apparatus (10) which is provided between the support cylinder (2) and the support plate (1) for removing the support plate (1) from the support cylinder (2) so that it scrapes the support plate (1) from the support cylinder (2) on the moving in of the cylinder piston (4) of the support cylinder (2).

2. A support apparatus in accordance with claim 1, **characterised in that** the support plate (1) has a receiving socket (6) for receiving a support plate (5) of the support cylinder (2).

3. A support apparatus in accordance with one of the claims 1 or 2, **characterised in that** the receiving socket (6) has an undercut (7) which forms the snap-in connection in cooperation with the support head (5).

4. A support apparatus in accordance with claim 3, **characterised in that** the undercut (7) is configured as elastic and/or movable.

5. A support apparatus in accordance with claim 3, **characterised in that** the undercut (7) is made in one piece with the receiving socket (6).

6. A support apparatus in accordance with one of the claims 1 or 2, **characterised in that** the support head (5) is rotatable in the receiving socket (6).

7. A support apparatus in accordance with one of the claims 1 or 2, **characterised in that** the receiving socket (6) and the support head (5) form a ball joint.

8. A support apparatus in accordance with one of the preceding claims, **characterised in that** the support plate (1) comprises an elastic material, in particular plastic.

9. A support apparatus in accordance with one of the preceding claims, **characterised in that** the support plate is made in one piece.

10. A support apparatus in accordance with claim 1, **characterised in that** the scraping apparatus (10) is arranged between the support cylinder (2) and the support plate (1) and the support plate (1) moves toward the scraping apparatus (10) on the moving in of the cylinder piston (4) of the support cylinder (2).

11. A support apparatus in accordance with claim 1, **characterised in that** the scraping apparatus (10) is fixedly connected to the support cylinder (2) and/or to the device.

12. A support apparatus in accordance with claim 1, **characterised in that** the scraping apparatus (10) forms a separate element.

13. A support apparatus in accordance with claim 12, **characterised in that** the scraping apparatus (10) has an elongate receiver with which it can be laterally pushed onto the cylinder piston (4) of the support cylinder (2).

14. A device, in particular a movable device, having one or more support apparatus in accordance with one of the claims 1 to 9.

## Revendications

1. Dispositif d'appui se composant d'un cylindre d'appui (2) et d'une plaque d'appui (1) pour l'appui du cylindre d'appui (2), la plaque d'appui (1) étant reliée de manière amovible par l'intermédiaire d'un assemblage à encliquetage avec le cylindre d'appui (2) et torsionnable contre le cylindre d'appui (2), **caractérisé en ce que** le dispositif d'appui comporte un dispositif de décollage (10), qui est prévu entre le cylindre d'appui (2) et la plaque d'appui (1) pour le décollage de la plaque d'appui (1) du cylindre d'appui (2), de sorte que, lors de la rentrée du piston de cylindre (4) du cylindre d'appui (2), il décolle la plaque d'appui (1) du cylindre d'appui (2).

2. Dispositif d'appui selon la revendication 1, **caractérisé en ce que** la plaque d'appui (1) présente une cavité de logement (6) pour loger une tête d'appui (5) du cylindre d'appui (2).

3. Dispositif d'appui selon une quelconque des revendications 1 ou 2, **caractérisé en ce que** la cavité de logement (6) présente une dépouille inverse (7), qui en action conjointe avec la tête d'appui (5), constitue l'assemblage à encliquetage.

4. Dispositif d'appui selon la revendication 3, **caractérisé en ce que** la dépouille inverse (7) est réalisée de manière élastique et/ou mobile.

5. Dispositif d'appui selon la revendication 3, **caractérisé en ce que** la dépouille inverse (7) est réalisée en une pièce avec la cavité de logement (6).

6. Dispositif d'appui selon une quelconque des revendications 1 ou 2, **caractérisé en ce que** la tête d'appui (5) est torsionnable dans la cavité de logement (6).

7. Dispositif d'appui selon une quelconque des revendications 1 ou 2, **caractérisé en ce que** la cavité de logement (6) et la tête d'appui (5) constituent une rotule.

8. Dispositif d'appui selon une quelconque des revendications précédentes, **caractérisé en ce que** la plaque d'appui (1) se compose d'un matériau élastique, notamment du plastique.

9. Dispositif d'appui selon une quelconque des revendications précédentes, **caractérisé en ce que** la plaque d'appui est réalisée en une pièce.

10. Dispositif d'appui selon la revendication 1, **caractérisé en ce que** le dispositif de décollage (10) est disposé entre le cylindre d'appui (2) et la plaque d'appui (1), et **en ce que** la plaque d'appui (1) se déplace contre le dispositif de décollage (10), lors de la rentrée du piston de cylindre (4) du cylindre d'appui (2).

11. Dispositif d'appui selon la revendication 1, **caractérisé en ce que** le dispositif de décollage (10) est relié de manière fixe avec le cylindre d'appui (2) et/ou l'appareil.

12. Dispositif d'appui selon la revendication 1, **caractérisé en ce que** le dispositif de décollage (10) constitue un élément séparé.

13. Dispositif d'appui selon la revendication 12, **caractérisé en ce que** le dispositif de décollage (10) présente un logement oblong, avec lequel il peut être poussé latéralement sur le piston de cylindre (4) du cylindre d'appui (2).

14. Appareil, notamment appareil mobile avec un ou plusieurs dispositifs d'appui selon une quelconque des revendications 1 à 9.
